# EUROPÄISCHE PATENTSCHRIFT

(11) **EP 1 148 001 B1**
(45) Veröffentlichungstag und Bekanntmachung des Hinweises auf die Patenterteilung: **07.12.2005**
(21) Anmeldenummer: 01101327.3
(22) Anmeldetag: 22.01.2001
(51) Int. Cl.: B65F 3/04

(54) **Vorrichtung zum Aufnehmen und Entleeren von Müllbehältern**
Device for pickung up and emptying refuse receptacles
Dispositif pour ramasser et vider des récipients à ordures

(30) Priorität: 03.04.2000 DE 20005955 U
(43) Veröffentlichungstag der Anmeldung: 24.10.2001
(73) Patentinhaber: Hüffermann Entsorgungssysteme GmbH, 27793 Wildeshausen (DE)
(72) Erfinder: Stach, Lothar, Dr., 27793 Wildeshausen (DE); Vogel, Wolfgang, Dipl.-Ing., 28279 Bremen (DE)
(74) Vertreter: Hansmann, Dierk

(56) Entgegenhaltungen:
- DE-U1- 20 005 955
- DE-U1- 29 806 826
- DE-U1- 29 823 828

## Beschreibung

Die Neuerung bezieht sich auf eine Vorrichtung zum Aufnehmen und Entleeren von Müllbehältern für Entsorgungsfahrzeuge, insbesondere für eine Seitenschüttung, wobei der Müllbehälter über ein verstellbares Aufnahmeelement aufnehmbar und das Aufnahmeelement an einer Schwinge angeordnet ist, die an einer weiteren Schwinge angelenkt und diese Schwinge am fahrzeugfesten Grundrahmen über eine Schwenkarhse verdrehbar gehalten ist sowie die Schwingen mittels zugeordneter Stellzylinder zwischen beiden Schwingen und zwischen Schwinge und Grundrahmen verschwenkbar sind.

Vorrichtungen dieser Art sind in vielfältigen Ausgestaltungen bekannt geworden. Hierbei ist es üblich zwei verschwenkbare Schwingen am fahrzeugfesten Grunddrahmen anzuordnen und über Stellzylinder zu verschwenken, um eine Überkopf-Entleerung des Müllsammelbehälters durchzuführen. Insbesondere bei Systemen mit Seitenschüttung ist es oftmals erforderlich, eine Nahaufnahme der zu entleerenden Behälter durchzuführen. Dieses führt oftmals zu verkleinerten Hebelarmen, so daß nur eine reduzierte Nutzlastaufnahme gewährleistet ist.

Nach der DE-U-298 06 826 ist eine gattungsgemäße Vorrichtung zur platzsparenden. Entleerung mit geringer Störbreite bekannt. Hierbei werden über einen Regelkreis zwei Zylinder abhängig voneinander gesteuert, das eine fahrzeugnahe bogenförmige Schwenkbewegung durchführbar ist.

Die Aufgabe der Neuerung ist es, eine Anordnung der gattungsgemäßen Art zu verbessern und bei Steigerung der Nutzlastaufnahme ein reduziertes Lichtraumprofil zu ermöglichen.

Die Lösung dieser Aufgabe erfolgt erfindungsgemäß dadurch, daß die Anlenkpunkte der Stellzylinder an den Schwingen jeweils im Abstand zur Schwenkachse der Schwingen über Zwischenhebel gebildet, die jeweils mit einem Ende an der Schwinge angelenkt und mit ihrem anderen Ende die Anlenkpunkte für die Stellzylinder bilden sowie die Anlenkpunkte der Stellzylinder über eine Koppelstange verbunden sind und ein Viergelenk mit dem Anlenkpunkt und der Schwenkachse der zwischenhebel an den Schwingen bilden und der Zwischenhebel an der äußeren Schwinge über die Schwenkachse beider Schwingen angelenkt ist und der andere Zwischenhebel einen beabstandeten Anlenkpunkt zur Schwenkachse zwischen Schwinge und Grundrahmen aufweist.

Hierdurch besteht die Möglichkeit, eine übliche oder eine reduzierte Kreisbogenbewegung des Lifters einzustellen. Es wird ferner ermöglicht, den wirksamen Hebelarm zwischen dem Nutzlastschwerpunkt und dem Hebeldrehpunkt zu verkleinern, so daß das Kraftmoment voll zu nutzen ist und die Nutzlast entsprechend erhöht werden kann.

Ferner wird vorgeschlagen, daß der Anlenkpunkt des Stellzylinders am Zwischenhebel zusätzlich über einen Führungshebel mit dem Grundrahmen verbunden ist.

Um einen Bewegungsablauf mit geringer Ausladung zu schaffen, wird vorgeschlagen, daß die Schwenkbewegung der Schwinge am Grundrahmen den Stellzylinder der äußeren Schwinge steuert, wobei über ein zugeordnetes Steuerelement, wie ein Potentiometer, die äußere Schwinge mit dem Aufnahmeelement während der Aufwärtsbewegung zunächst als Einfahrbewegung und dann als Ausfahrbewegung des Stellzylinders unter Berücksichtigung einer minimierten Ausladung steuerbar ist.

In der Zeichnung ist die erfindungsgemäße Vorrichtung schematisch dargestellt. Es zeigen:
- Fig. 1: eine Transportstellung der Vorrichtung,
- Fig. 2 bis 4: Aufnahmestellungen für einen Behälter in unterschiedlichen Lagen,
- Fig. 5 und 6: Schwenkstellungen der Vorrichtung und
- Fig. 7: eine Entleerstellung der Vorrichtung.

Bei der dargestellten Anordnung ist ein Fahrzeug aus Übersichtsgründen nicht mit dargestellt. Es ist lediglich der am Fahrzeug angeordnete Grundrahmen 1 gezeigt. Am Grundrahmen 1 ist eine Schwinge 2 über eine Schwenkachse 3 angeordnet. Die Schwinge 2 trägt am außenliegenden Ende eine äußere Schwinge 4, die über eine Schwenkachse 5 gegeneinander verschwenkbar angeordnet sind. Diese Schwinge 4 trägt am außenliegenden Ende ein Aufnahmeelement 6 in bekannter Ausbildung zur Aufnahme eines zu entleerenden Müllbehälters, der nicht näher dargestellt ist. Dieses Aufnahmeelement 6 wird von einer Transportstellung unterhalb des Fahrzeuges über eine Aufnahmestellung für den Müllbehälter in eine Überkopfstellung zur Entleerung des Müllbehälters verschwenkt.

Zur Durchführung eines Schwenkvorganges des Aufnahmeelementes 6 ist ein Stellzylinder 7 am Grundrahmen 1 im Punkt 8 angelenkt und ist über einen Zwischenhebel 9 im Anlenkpunkt 10 als Angriffspunkt verbunden, wobei der Zwischenhebel 9 mit seinem anderen Ende über einen zur Schwenkachse 3 der Schwinge 2 beabstandeten Anlenkpunkt 11 verbunden ist. In diesem Fall ist der Anlenkpunkt 10 des Zwischenhebels 9 über einen weiteren Führungshebel 12 mit dem Grundrahmen 1 in Punkt 13 verbunden.

Zur Verstellung der äußeren Schwinge 4 ist ein weiterer Stellzylinder 14 vorgesehen, der im außenliegenden Teil der Schwinge 4 im Punkt 15 angelenkt ist und andererseits über eine Zwischenhebel 16 mit der Schwenkachse 5 verbunden ist. Der Stellzylinder 14 greift dabei über einen Anlenkpunkt 17 des Zwischenhebels 16 an.

Die beiden Anlenkpunkte 10 und 17 der Stellzylinder 7, 14 an den zugeordneten Zwischenhebeln 9, 16 sind über eine Koppelstange 18 verbunden. Hierbei wird mit den Anlenkpunkten 10, 17 und dem anderen Anlenkpunkt 11 und der Schwenkachse 5 der Zwischenhebel 9, 16 ein Viergelenk gebildet.

Hierdurch wird ermöglicht, daß sich günstigere Hebelarmverhältnisse vom Schwenkvorgang einstellen. Weiterhin wird ermöglicht, daß neben dem normalen Schwenkvorgang der Vorrichtung über die Stellzylinder 7, 14 über ein Potentiometer abhängig von der Schwenkbewegung der Schwinge 2 am Grundrahmen 1 die äußeren Schwinge 4 mit dem Aufnahmeelement 6 während der Aufwärtsbewegung der Schwinge 2 der zugeordnete Stellzylinder 14 zunächst einfahrbar und dann ausfahrbar ist, um eine minimierte Ausladung zu ermöglichen.

## Patentansprüche

1. Vorrichtung zum Aufnehmen und Entleeren von Müllbehältern für Entsorgungsfahrzeuge, insbesondere für eine Seitenschüttung, wobei der Müllbehälter über ein verstellbares Aufnahmeelement (6) aufnehmbar und das Aufnahmeelement (6) an einer Schwinge (4) angeordnet ist, die an einer weiteren Schwinge (2) über eine Schwenkachse (5) angelenkt und diese Schwinge (2) am fahrzeugfesten Grundrahmen (1) über eine Schwenkachse (3) verdrehbar gehalten ist sowie die Schwingen (2, 4) mittels zugeordneter Stellzylinder (7, 14) zwischen beiden Schwingen (2, 4) und zwischen Schwinge (2) und Grundrahmen (1) verschwenkbar sind, **dadurch gekennzeichnet, daß** die Anlenkpunkte (10, 17) der Stellzylinder (7, 14) an den Schwingen (2,4) jeweils im Abstand zur Schwenkachse (3, 5) der Schwingen (2, 4) über Zwischenhebel (9, 16) gebildet, die jeweils mit einem Ende an der Schwinge (2, 4) angelenkt und mit ihrem anderen Ende die Anlenkpunkte (10, 17) für die Stellzylinder (7, 14) bilden sowie die Anlenkpunkte (10, 17) der Stellzylinder (7, 14) über eine Koppelstange (18) verbunden sind und ein viergelenk mit dem Anlenkpunkt (11) und der Schwenkachse (5) der Zwischenhebel (9, 16) an den Schwingen (2, 4) bilden und der Zwischenhebel (16) an der äußeren Schwinge (4) über die Schwenkachse (5) beider Schwingen (2, 4) angelenkt ist und der andere Zwischenhebel (9) einen beabstandeten Anlenkpunkt (11) zur Schwenkachse (3) zwischen Schwinge (2) und Grundrahmen (1) aufweist.

2. Vorrichtung nach Anspruch 1, **dadurch gekennzeichnet, daß** der Anlenkpunkt (10) des Stellzylinders (7) am Zwischenhebel (9) zusätzlich über einen Führungshebel (12) mit dem Grundrahmen (1) verbunden ist.

3. Vorrichtung nach Anspruch 1 oder 2, **dadurch gekennzeichnet, daß** die Schwenkbewegung der Schwinge (2) am Grundrahmen (1) den Stellzylinder (14) der äußeren Schwinge (4) steuert, wobei über ein zugeordnetes Steuerelement, wie ein Potentiometer, die äußere Schwinge (4) mit dem Aufnahmeelement (6) während der Aufwärtsbewegung der Schwinge (2) zunächst als Einfahrbewegung und dann als Ausfahrbewegung des Stellzylinders (14) unter Berücksichtigung einer minimierten Ausladung steuerbar ist.

## Claims

1. Device for picking up and emptying refuse receptacles for waste disposal vehicles, in particular for tipping over the vehicle side, it being possible for the refuse receptacle to be picked up by an adjustable receiving element (6) and the receiving element (6) being arranged on a rocker arm (4) which is articulated on a further rocker arm (2) via a pivot axis (5) and said rocker arm (2) being rotatably held on the base frame (1), fixed to the vehicle, via a pivot axis (3) and the rocker arms (2, 4) being pivotable by means of associated actuating cylinders (7, 14) between the two rocker arms (2, 4) and between the rocker arm (2) and the base frame (1), **characterised in that** the points of articulation (10, 17) of the actuating cylinders (7, 14) on the rocker arms (2, 4) are respectively formed at a distance from the pivot axis (3, 5) of the rocker arms (2, 4) via intermediate levers (9, 16), which are respectively articulated with one end on the rocker arm (2, 4) and with their other end form the points of articulation (10, 17) for the actuating cylinders (7, 14) and the points of articulation (10, 17) of the actuating cylinders (7, 14) are connected via a coupling rod (18) and form a four link connection with the point of articulation (11) and the pivot axis (5) of the intermediate levers (9, 16) on the rocker arms (2, 4) and the intermediate lever (16) is articulated on the outer rocker arm (4) via the pivot axis (5) of the two rocker arms (2, 4) and the other intermediate lever (9) comprises a point of articulation (11) at a distance from the pivot axis (3) between the rocker arm (2) and the base frame (1).

2. Device according to claim 1, **characterised in that** the point of articulation (10) of the actuating cylinder (7) on the intermediate lever (9) is additionally connected to the base frame (1) via a guiding lever (12).

3. Device according to claim 1 or 2, **characterised in that** the pivoting movement of the rocker arm (2) on the base frame (1) controls the actuating cylinder (14) of the outer rocker arm (4), the outer rocker arm (4) with the receiving element (6) being controllable, via an associated control element, such as a potentiometer, during the upward movement of the rocker arm, firstly as a retracting movement and then as an extending movement of the actuating cylinder (14), in view of a minimised outreach.

## Revendications

1. Dispositif pour ramasser et vider des récipients à ordures pour camions poubelles, en particulier pour un versement latéral, dans lequel le récipient à ordures peut être ramassé par l'intermédiaire d'un élément de ramassage (6) réglable et l'élément de ramassage (6) est disposé sur un levier oscillant (4) qui est articulé par l'intermédiaire d'un axe de pivotement (5) sur un autre levier oscillant (2) et ce levier oscillant (2) est retenu de manière rotative par l'intermédiaire d'un axe de pivotement (3) sur le cadre de base (1) fixé au véhicule et les leviers oscillants (2, 4) peuvent être amenés à pivoter au moyen de vérins (7, 14) associés entre les deux leviers oscillants (2, 4) et entre le levier oscillant (2) et le cadre de base (1), **caractérisé en ce que** les points d'articulation (10, 17) des vérins (7, 14) sont formés sur les leviers oscillants (2, 4) respectivement à distance de l'axe de pivotement (3, 5) des leviers oscillants (2, 4) par l'intermédiaire des leviers intermédiaires (9, 16), qui sont respectivement articulés avec une extrémité sur le levier oscillant (2, 4) et forment avec leur autre extrémité les points d'articulation (10, 17) pour les vérins (7, 14) et les points d'articulation (10, 17) des vérins (7, 14) sont reliés par une barre d'accouplement (18) et forment une articulation quadrilatère avec le point d'articulation (11) et l'axe de pivotement (5) du levier intermédiaire (9, 16) sur les leviers oscillants (2, 4) et le levier intermédiaire (16) est articulé sur le levier oscillant (4) extérieur par l'intermédiaire de l'axe de pivotement (5) des deux leviers oscillants (2, 4) et l'autre levier intermédiaire (9) présente un point d'articulation (11) espacé par rapport à l'axe de pivotement (3) entre le levier oscillant (2) et le cadre de base (1).

2. Dispositif selon la revendication 1, **caractérisé en ce que** le point d'articulation (10) du vérin (7) sur le levier intermédiaire (9) est en outre relié par l'intermédiaire d'un levier de guidage (12) au cadre de base (1).

3. Dispositif selon la revendication 1 ou 2, **caractérisé en ce que** le mouvement de pivotement du levier oscillant (2) sur le cadre de base (1) contrôle le vérin (14) du levier oscillant (4) extérieur, dans lequel le levier oscillant (4) extérieur avec l'élément de ramassage (6) peut être contrôlé par l'intermédiaire d'un élément de contrôle associé, comme un potentiomètre, pendant le mouvement vers le haut du levier oscillant tout d'abord comme mouvement rentrant et puis comme mouvement sortant du vérin (14) en tenant compte d'une portée minimisée.
